# EUROPÄISCHE PATENTSCHRIFT

(11) **EP 3 623 507 B1**
(45) Veröffentlichungstag und Bekanntmachung des Hinweises auf die Patenterteilung: **01.11.2023**
(21) Anmeldenummer: 20150869.4
(22) Anmeldetag: 09.01.2020
(51) Int. Cl.: D02H 13/34

(54) **KETTBAUMANORDNUNG**
WARP BEAM ASSEMBLY
DISPOSITIF D'ENSOUPLE

(43) Veröffentlichungstag der Anmeldung: 18.03.2020
(73) Patentinhaber: KARL MAYER STOLL R&D GmbH, 63179 Obertshausen (DE)
(72) Erfinder: Keller, Alexander, 63179 Obertshausen (DE)
(74) Vertreter: Keil & Schaafhausen Patentanwälte PartGmbB

(56) Entgegenhaltungen:
- CN-U- 208 562 675
- DD-A1- 244 154
- DE-U1- 29 822 372
- DE-U1-202007 001 038

## Beschreibung

Die vorliegende Erfindung betrifft eine Kettbaumanordnung mit einem Kettbaumträger, mindestens einer Spannvorrichtung und mindestens einem Teilkettbaum.

Bisher werden Teilkettbäume auf Kettbaumträger angeordnet und gegeneinander verspannt. Da Teilkettbäume in Abhängigkeit der Größe eines auf dem Teilkettbaum befindlichen Wickels sich axial dehnen, weist ein Teilkettbaum in einem bewickelten Zustand eine größere axiale Ausdehnung auf, als einem unbewickelten Zustand. Durch Abwickeln des Wickels reduziert sich die axiale Ausdehnung und dadurch eine Spannung, mit der die Teilkettbäume verspannt sind. Entsprechend muss die Spannung der Teilkettbäume in regelmäßigen Abständen überprüft und gegebenenfalls angepasst werden. Eine Überprüfung der Verspannung und die entsprechende Anpassung bedeutet, dass eine Textilmaschine angehalten werden muss, was die Kosten erhöht und die Produktivität verringert.

DE 20 2007 001 038 U1 beschreibt eine Kettbaumanordnung mit mindestens einem Teilkettbaum, der auf dem Kettbaumträger angeordnet ist. Ein Klemm-Spannelement ist auf dem Kettbaumträger angeordnet und weist mindestens eine Spannfeder auf, die die Teilkettbäume in axialer Richtung verspannt.

CN 208 562 675 U beschreibt einen Kettbaum mit einem Gewindeabschnitt, auf dem zwei Scheiben angeordnet sind, die durch Stege miteinander verbunden sind. Die äu-ßere Scheibe weist ein Innengewinde auf, das mit dem Gewindeabschnitt in Eingriff steht. Ein Federbügel ist an der äußeren Scheibe angeordnet. Der Federbügel weist verschiedene Abschnitte auf, wobei ein mittlerer Abschnitt eine C-Form aufweist und den Gewindeabschnitt des Kettbaums teilweise umschließt.

DD 244 154 A1 beschreibt eine Spanneinrichtung für mehrere zur Aufnahme von synthetischen Seiden vorgesehenen Teilkettbäumen. Die Spannvorrichtung umfasst einen Klemmring, der auf dem Tragrohr geklemmt wird. An dem Klemmring sind Höcker vorgesehen, an welchen winkelige Flachformfedern vorgesehen sind. Die Flachformfedern werden durch ein Betätigen der Schraubenbolzen bewegt, sodass eine Klemmkraft in axialer Richtung resultiert, die die Teilkettbäume in axialer Richtung verspannt.

DE 298 22 372 U1 beschreibt eine Spannvorrichtung zum Verspannen von Teilkettbäumen auf einem Kettbaumträger durch eine Spannvorrichtung, die an äußeren Scheiben angreifen. Die Spannvorrichtung weist einen Klemmring auf, der aus zwei Halbringen besteht, die durch Schrauben miteinander verbunden sind. Jeder Klemmring weist eine Reihe von Bohrungen auf, die bis zu einer ringförmigen Stützfläche reichen. In den Bohrungen sind Federn angeordnet, die in axialer Richtung wirken und so die Teilkettbäume axial verspannen.

Die der Erfindung zugrundeliegende Aufgabe ist die Produktivität zu erhöhen. Die Aufgabe wird bei einer Kettbaumanordnung der eingangs genannten Art dadurch gelöst, dass der mindestens eine Teilkettbaum durch die Spannvorrichtung radial mit dem Kettbaumträger verspannt ist.

Dadurch hat die axiale Ausdehnung des Teilkettbaums keine Auswirkung auf die Verspannung zwischen dem Teilkettbaum und dem Kettbaumträger. Entsprechend besteht auch keine Notwendigkeit mehr die Verspannung zu überprüfen, da eine radiale Ausdehnung des Teilkettbaums nicht an eine Belastung durch den Wickel gebunden ist. Die Textilmaschine muss nicht mehr angehalten werden und kann weiterlaufen, was die Produktivität erhöht.

Vorzugsweise weist der Teilkettbaum mindestens ein Borden auf, wobei die Spannvorrichtung zwischen dem Borden und dem Kettbaumträger wirkt. Dadurch wird eine Zugänglichkeit der Spannvorrichtung verbessert.

Vorzugsweise weist die Spannvorrichtung mindestens einen elastisch verformbaren Bereich auf. Dieser Bereich dient als spannungshaltendes Bauteil. Dadurch kann die Spannvorrichtung einstückig ausgeführt werden, was eine Wartungsintensivität reduziert.

Vorzugsweise ragt die Spannvorrichtung maximal um 10 % des Radius des Bordens über den Borden radial hinaus. Dadurch wird eine maximale Ausdehnung der Spannvorrichtung in radialer Richtung begrenzt, was eine Benutzung der Kettbaumanordnung in vorhandenen Textilmaschinen ermöglicht. Bestehende Textilmaschinen müssen nicht an die Kettbaumanordnung angepasst werden.

Vorzugsweise ist die Spannvorrichtung in einem Ruhezustand gespannt. In diesem Fall ist die Spannvorrichtung in einem montierten Zustand, in dem die Spannvorrichtung den Teilkettbaum auf den Kettbaumträger spannt, stets gespannt. Die Betriebssicherheit wird erhöht.

Alternativ dazu ist die Spannvorrichtung in einem Ruhezustand entspannt. In diesem Fall wird die Montage der Spannvorrichtung an den Teilkettbaum und den Kettbaumträger vereinfacht.

Vorzugsweise weist die Spannvorrichtung eine auf den Kettbaumträger wirkende erste Klemmanordnung auf. Durch die erste Klemmanordnung kann das Spannelement an Anforderungen, beispielsweise Spannkraft, Geometrie oder dergleichen, des Kettbaumträgers angepasst werden.

Vorzugsweise weist die Spannvorrichtung eine auf den Borden wirkende zweite Klemmanordnung auf. Durch die zweite Klemmanordnung kann das Spannelement an Anforderungen des Bordens, beispielsweise Spannkraft, Geometrie oder dergleichen, angepasst werden.

Vorzugsweise sind die erste Klemmanordnung und die zweite Klemmanordnung unabhängig voneinander betätigbar. Dadurch kann eine sichere Klemmung jeweils der ersten Klemmanordnung und der zweite Klemmanordnung gewährleistet werden. Weiterhin kann durch eine unabhängige Betätigung der Klemmanordnungen der Kettbaumträger und der Teilkettbaum entsprechend der jeweiligen Anforderungen belastet werden. Dadurch wird eine Überbelastung des Kettbaumträgers und / oder des Teilkettbaums beziehungsweise des Bordens verhindert.

Vorzugsweise ist die Spannvorrichtung an einen Durchmesser des Kettbaumträgers und / oder an einen Durchmesser des Bordens anpassbar. Dadurch kann die Spannvorrichtung in mehreren unterschiedlichen Kettbaumträger - Teilkettbaum - Kombinationen verwendet werden. Somit sind die Spannvorrichtungen universell einsetzbar.

Vorzugsweise weist die Spannvorrichtung mindestens eine Betätigungsanordnung, insbesondere eine Verschraubung und / oder einen Exzenter, auf. Dadurch kann die Spannvorrichtung mit einem relativ geringen Werkzeugaufwand betätigt werden.

Vorzugsweise ist die Spannvorrichtung als zug- und biegesteifes Element, zugsteif-biegeschlaffes Element, zugsteif-biegeweiches Element oder einer Kombination der genannten Elemente ausgeführt. Je nach Ausführungsform des Kettbaumträgers und des Teilkettbaums kann eine passende Spannvorrichtung gewählt werden.

Die Erfindung wird im Folgenden anhand eines bevorzugten Ausführungsbeispiels in Verbindung mit der Zeichnung beschrieben. Hierin zeigen:
- Fig. 1: eine Kettbaumanordnung mit einer Spannvorrichtung;
- Fig. 2: eine Draufsicht einer Kettbaumanordnung;
- Fig. 3: eine Draufsicht einer bevorzugten Ausführungsform einer Kettbaumanordnung;
- Fig. 4: eine bevorzugte Ausführungsform einer Kettbaumanordnung;
- Fig. 5: eine Draufsicht einer bevorzugten Ausführungsform einer Kettbaumanordnung.

In Fig. 1 ist eine Kettbaumanordnung mit einem Teilkettbaum 1, einem Kettbaumträger 2 und einer Spannvorrichtung 3 dargestellt. Die Spannvorrichtung 3 weist weiterhin eine Betätigungsanordnung 4 und Halteelemente 5 auf. Der Teilkettbaum 1 weist in dieser Ausführungsform zwei Borden 6 auf.

Fig. 2 zeigt eine Seitenansicht der Kettbaumanordnung der Fig. 1. Die Spannvorrichtung 3 weist in radialer Richtung nur eine unwesentlich größere Ausdehnung auf als der Borden 6. Durch die Betätigungsanordnung 4 wird die Spannvorrichtung 3 gespannt. Dabei wird eine Spannung auf den Kettbaumträger 2 und auf den Borden 6 ausgeübt. Die Halteelemente 5 verspannen sich durch eine Betätigung der Betätigungsanordnung 4 durch die Spannvorrichtung 3 mit dem Kettbaumträger 2 in radialer Richtung. Diese Spannung verhindert eine ungewollte Bewegung des Teilkettbaums 1 auf dem Kettbaumträger 2.

Die Haltelemente 5 können an der Spannvorrichtung 3 radial verstellt werden. Damit ist es möglich, in gewissen Grenzen eine Anpassung an unterschiedliche Durchmesser des Bordens 6 vorzunehmen. Gegebenenfalls lässt sich durch eine radiale Verstellung der Halteelemente 5 an der Spannvorrichtung 3 bereits eine gewisse Vorspannung zwischen der Spannvorrichtung 3 und dem Borden 6 erzeugen.

In einer nicht näher dargestelllten Ausführungsform kann die Betätigungseinrichtung 4 auch oder nur auf die Halteelemente 5 wirken.

In Fig. 3 ist eine weitere Ausführungsform dargestellt, die eine Spannvorrichtung 3 mit einer ersten Klemmanordnung und einer zweiten Klemmanordnung aufweist. Dabei weist die erste Klemmanordnung eine erste Betätigungsanordnung 7 auf und die zweite Klemmanordnung weist eine zweite Betätigungsanordnung 8 auf. Durch die erste Klemmanordnung kann eine festgelegte Spannung auf den Kettbaumträger 2 ausgeübt werden, indem die erste Betätigungsanordnung 7 entsprechend betätigt wird. Durch die zweite Klemmanordnung kann eine andere festgelegte Spannung auf den Borden 6 ausgeübt werden, indem die zweite Betätigungsanordnung 8 entsprechend betätigt wird.

In Fig. 4 und Fig. 5 ist eine weitere Ausführungsform dargestellt, die mehrere Spannvorrichtungselemente 9 aufweist. Zwischen Spannvorrichtungselementen 9 und dem Kettbaumträger 2 ist ein Element 10 angeordnet. Das Element 10 kann zugsteife-biegeschlaffe, zug- und biegesteife, zugsteife-biegeweiche Eigenschaften oder eine Kombination der genannten Eigenschaften aufweisen. Elemente 10 und die Spannvorrichtungselemente 9 bilden zusammen die Spannungsvorrichtung 3. Man kann auch nur mindestens zwei Spannungsvorrichtungselemente 9 mit einem Element 10 verbinden.

Die Spannvorrichtung 3 weist in einer radialen Richtung eine unwesentlich größere Abmessung auf, als der Teilkettbaum 1. In dem vorliegenden Ausführungsbeispiel ist die Spannvorrichtung 3 nur maximal 10 % in radialer Richtung größer als der Teilkettbaum 1 beziehungsweise der Borden 6.

Der Teilkettbaum 1 wird durch eine Schärmaschine mit einem Wickel bewickelt. Anschließend werden ein oder mehr Teilkettbäume 1 auf einen Kettbaumträger 2 angeordnet. Dabei wird jeder Teilkettbaum 1 durch eine Spannvorrichtung 3 mit dem Kettbaumträger 2 verspannt. Zur Montage wird die Spannvorrichtung 3 in einen Montagezustand überführt. In diesem Montagezustand kann die Spannvorrichtung 3 auf den Kettbaumträger 2 und den Teilkettbaum 1 angeordnet werden. Je nach Anforderung können auch mehrere Spannvorrichtungen 3 an einem Teilkettbaum 1 angeordnet werden. Ist die Spannvorrichtung 3 in dem Ruhezustand gespannt, so wird die Spannvorrichtung 3 für den Montagezustand entspannt und für den Betriebszustand in den Ruhezustand überführt. Ist die Spannvorrichtung 3 hingegen im Ruhezustand entspannt, muss die Spannvorrichtung 3 für den Betriebszustand gespannt werden. Um die Spannvorrichtung 3 aus dem Ruhezustand in einen Montagezustand oder Betriebszustand und andersherum zu überführen wird mindestens ein Betätigungsanordnung 4 betätigt. Dies wird für alle Teilkettbäume 1 wiederholt, bis die Kettbaumanordnung einen kompletten Kettbaum ergibt. Der Kettbaum kann in eine Textilmaschine eingelegt und abgewickelt werden. Sobald der Kettbaum leer ist, wird der Kettbaum entnommen und die Spannvorrichtungen 3 und die Teilkettbäume 1 können von dem Kettbaumträger 2 abgenommen werden. Dazu wird die Spannvorrichtung 3 in den Montagezustand überführt und kann in diesem Montagezustand abgenommen werden.

Die in Fig. 3 dargestellte Kettbaumanordnung, weist die erste Klemmanordnung und die zweite Klemmanordnung auf. Auch bei dieser Ausführungsform kann jede Klemmanordnung in einem jeweiligen Ruhezustand gespannt oder entspannt sein. Um die Spannvorrichtung 3 zu montieren, werden beide Klemmanordnungen in einen Montagezustand überführt. Die erste Klemmanordnung wird an den Kettbaumträger 2 und die zweite Klemmanordnung an den Teilkettbaum 1 angeordnet. Die Klemmanordungen können dabei unabhängig von einander in den jeweiligen Montagezustand oder Betriebszustand überführt werden. Ist Spannvorrichtung 3 mit beiden Klemmanordnungen in den Betriebszustand überführt, kann der Wickel von dem jeweiligen Teilkettbaum 1 abgewickelt werden. Ist der Teilkettbaum 1 leer, kann die Spannvorrichtung 3 gelöst werden. Dazu wird die Spannvorrichtung 3 in einen Montagezustand überführt und anschließend von der Kettbaumanordnung entfernt.

Die Spannvorrichtung 3 kann durch nicht dargestellte Einstellungselemente an unterschiedliche Geometrien und / oder Durchmesser oder dergleichen des Teilkettbaums 1 und / oder des Kettbaumträgers 2 angepasst werden.

## Patentansprüche

1. Kettbaumanordnung mit einem Kettbaumträger (2), mindestens einer Spannvorrichtung (3) und mindestens einem Teilkettbaum (1), wobei der mindestens eine Teilkettbaum (1) auf dem Kettbaumträger (2) angeordnet ist, **dadurch gekennzeichnet, dass** der mindestens eine Teilkettbaum (1) durch die Spannvorrichtung (3) radial mit dem Kettbaumträger (2) verspannt ist.

2. Kettbaumanordnung nach Anspruch 1, **dadurch gekennzeichnet, dass** der Teilkettbaum (1) mindestens ein Borden (6) aufweist, wobei die Spannvorrichtung (3) zwischen dem Borden (6) und dem Kettbaumträger (2) wirkt.

3. Kettbaumanordnung nach Anspruch 1 oder 2, **dadurch gekennzeichnet, dass** die Spannvorrichtung (3) mindestens einen elastisch verformbaren Bereich aufweist.

4. Kettbaumanordnung nach Anspruch 2, **dadurch gekennzeichnet, dass** die Spannvorrichtung (3) maximal um 10% des Radius des Bordens (6) über den Borden (6) radial hinausragt.

5. Kettbaumanordnung nach einem der Ansprüche 1 oder 4, **dadurch gekennzeichnet, dass** die Spannvorrichtung (3) in einem Ruhezustand gespannt ist.

6. Kettbaumanordnung nach einem der Ansprüchen 1 oder 4, **dadurch gekennzeichnet, dass** die Spannvorrichtung (3) in einem Ruhezustand entspannt ist.

7. Kettbaumanordnung nach einem der Ansprüche 1 bis 6, **dadurch gekennzeichnet, dass** die Spannvorrichtung (3) eine auf den Kettbaumträger (2) wirkende erste Klemmanordnung aufweist.

8. Kettbaumanordnung nach Anspruch 2 oder 4, **dadurch gekennzeichnet, dass** die Spannvorrichtung (3) eine auf den Borden (6) wirkende zweite Klemmanordnung aufweist.

9. Kettbaumanordnung nach Anspruch 7 und 8, **dadurch gekennzeichnet, dass** die erste Klemmanordnung und die zweite Klemmanordnung unabhängig voneinander betätigbar sind.

10. Kettbaumanordnung nach einem der Ansprüche 2, 4, 8 und 9, **dadurch gekennzeichnet, dass** die Spannvorrichtung (3) an einen Durchmesser des Kettbaumträgers (2) und / oder an einen Durchmesser des Bordens (6) anpassbar ist.

11. Kettbaumanordnung nach einem der Ansprüche 1 bis 10, **dadurch gekennzeichnet, dass** die Spannvorrichtung (3) mindestens eine Betätigungsanordnung (7, 8), insbesondere eine Verschraubung und / oder einen Exzenter, aufweist.

12. Kettbaumanordnung nach einem der Ansprüche 1 bis 11, **dadurch gekennzeichnet, dass** die Spannvorrichtung (3) als zug- und biegesteifes Element, zugsteif-biegeschlaffes Element, zugsteif-biegeweiches Element oder einer Kombination der genannten Elemente ausgeführt ist.

## Claims

1. Warp beam arrangement having a warp beam carrier (2), at least one tensioning device (3) and at least one sectional warp beam (1), the at least one sectional warp beam (1) being arranged on the warp beam carrier (2), **characterized in that** the at least one sectional warp beam (1) is radially tensioned to the warp beam carrier (2) by the tensioning device (3).

2. Warp beam assembly according to claim 1, **characterized in that** the partial warp beam (1) comprises at least one flange (6), the tensioning device (3) acting between the flange (6) and the warp beam carrier (2).

3. Warp beam arrangement according to claim 1 or 2, **characterized in that** the tensioning device (3) has at least one elastically deformable section.

4. Warp beam arrangement according to claim 2, **characterized in that** the tensioning device (3) projects radially beyond the flanges (6) by a maximum of 10% of the radius of the flanges (6).

5. Warp beam arrangement according to one of claims 1 or 4, **characterized in that** the tensioning device (3) is tensioned in a rest state.

6. Warp beam arrangement according to one of claims 1 or 4, **characterized in that** the tensioning device (3) is untensioned in a rest state.

7. Warp beam arrangement according to one of claims 1 to 6, **characterized in that** the tensioning device (3) has a first clamping arrangement acting on the warp beam carrier (2).

8. Warp beam arrangement according to claim 2 or 4, **characterized in that** the tensioning device (3) has a second clamping arrangement acting on the flanges (6).

9. Warp beam arrangement according to claim 7 and 8, **characterized in that** the first clamping arrangement and the second clamping arrangement can be actuated independently of one another.

10. Warp beam arrangement according to one of the claims 2, 4, 8 and 9, **characterized in that** the tensioning device (3) is adaptable to a diameter of the warp beam carrier (2) and/or to a diameter of the flange (6).

11. Warp beam arrangement according to one of the claims 1 to 10, **characterized in that** the tensioning device (3) has at least one actuating arrangement (7, 8), in particular a screw connection and/or an eccenter.

12. Warp beam arrangement according to one of the claims 1 to 11, **characterized in that** the tensioning device (3) is designed as a tension- and bending-resistant element, tension-stiff-bending-slack element, tension-stiff-bending-soft element or a combination of the said elements.

## Revendications

1. Système d'ensouple avec un support d'ensouple (2), au moins un dispositif de tension (3) et au moins un ensouple sectionnel (1), sachant qu'au moins un ensouple sectionnel (1) est disposée sur le support d'ensouple (2), **caractérisé en ce qu'**au moins une ensouple sectionnel (1) est tendue radialement avec le support d'ensouple (2) par le dispositif de tension (3) .

2. Système d'ensouple selon la revendication 1, **caractérisé en ce que** l'ensouple sectionnel (1) comporte au moins un rebord (6), sachant que le dispositif de tension (3) agit entre le rebord (6) et le support d'ensouple (2).

3. Système d'ensouple selon la revendication 1 ou 2, **caractérisé en ce que** le dispositif de tension (3) comporte au moins une zone élastiquement déformable.

4. Système d'ensouple selon la revendication 2, **caractérisé en ce que** le dispositif de tension (3) dépasse radialement au maximum de 10 % du rayon du rebord (6) au-dessus du rebord (6).

5. Système d'ensouple selon l'une quelconque des revendications 1 ou 4, **caractérisé en ce que** le dispositif de tension (3) est tendu dans un état de repos.

6. Système d'ensouple selon l'une quelconque des revendications 1 ou 4, **caractérisé en ce que** le dispositif de tension (3) est détendu dans un état de repos.

7. Système d'ensouple selon l'une quelconque des revendications 1 à 6, **caractérisé en ce que** le dispositif de tension (3) comporte un premier système de serrage agissant sur le support d'ensouple (2).

8. Système d'ensouple selon la revendication 2 ou 4, **caractérisé en ce que** le dispositif de tension (3) comporte un deuxième système de serrage agissant sur le rebord (6).

9. Système d'ensouple selon les revendications 7 et 8, **caractérisé en ce que** le premier système de serrage et le deuxième système de serrage peuvent être actionnés indépendamment l'un de l'autre.

10. Système d'ensouple selon l'une quelconque des revendications 2, 4, 8 et 9, **caractérisé en ce que** le dispositif de tension (3) peut être adapté à un diamètre du support d'ensouple (2) et/ou à un diamètre du rebord (6) .

11. Système d'ensouple selon l'une quelconque des revendications 1 à 10, **caractérisé en ce que** le dispositif de tension (3) comporte au moins un système d'actionnement (7, 8), en particulier un vissage et/ou un excentrique.

12. Système d'ensouple selon l'une quelconque des revendications 1 à 11, **caractérisé en ce que** le dispositif de tension (3) est exécuté comme un élément rigide à la traction et à la flexion, un élément rigide à la traction-souple en flexion, un élément rigide à la traction-mou en flexion ou une combinaison des éléments cités.
